# FASCICULE DE BREVET EUROPEEN

(11) **EP 1 489 267 B1**
(45) Date de publication et mention de la délivrance du brevet: **20.12.2006**
(21) Numéro de dépôt: 04102806.9
(22) Date de dépôt: 18.06.2004
(51) Int. Cl.: F01D 17/16

(54) **Dispositif de calage variable de deux étages d'aubes fixé sur un turboréacteur**
Verstelleinrichtung für zwei Leitschaufelstufen einer Turbomaschine
Adjusting device for the vanes of two stages in a turbo machine

(30) Priorité: 20.06.2003 FR 0350237
(43) Date de publication de la demande: 22.12.2004
(73) Titulaire: SNECMA, 75015 Paris (FR)
(72) Inventeur: RAINE, Florent, 25200 MONTBELIARD (FR); RAULIN, Dominique, 77210 AVON (FR); CHATEL, Alain, Jean, Charles, 77000 VAUX LE PENIL (FR)
(74) Mandataire: Poulin, Gérard

(56) Documents cités:
- US-A- 2 924 375
- US-A- 3 066 488
- US-A- 4 403 912
- US-A- 5 044 879

## Description

L'invention a trait a un dispositif de calage variable de deux étages de stator sur un turboréacteur.

Les étages circulaires d'aubes montés sur le stator des turboréacteurs sont souvent à calage variable, c'est-à-dire que les aubes sont capables de pivoter autour de leur axe afin de varier les caractéristiques de redressement d'écoulement qu'elles imposent aux gaz. Le dispositif de réglage est monté à l'extérieur du carter et comprend un mécanisme actionneur ainsi qu'un mécanisme de transmission aux pivots d'aubes. Il existe de nombreuses variantes, mais qui comprennent en général un levier de commande de chacune des aubes, un anneau de synchronisation disposé autour du carter et auquel les leviers associés aux aubes d'un même étage sont tous reliés, ainsi qu'un moyen actionneur constitué le plus souvent par un vérin dont la tige est déployée ou rétractée. Le moyen actionneur est relié à l'anneau par le truchement d'une transmission pouvant comprendre une barre de synchronisation partant de la tige du vérin, une bielle articulée à l'anneau et un guignol joignant la barre de synchronisation à la bielle de commande de l'anneau et articulé à elles. Les guignols sont des pièces pivotant autour d'un axe central et munies de deux branches formant un angle dont l'une est reliée à la barre de synchronisation et l'autre à la bielle de commande. Le mouvement du vérin déplace la barre de synchronisation, qui fait tourner le guignol. Le mouvement est communiqué à la bielle, qui tire ou pousse sur l'anneau de synchronisation et le fait tourner autour du carter, en basculant finalement les leviers de commande de pivotement des aubes.

Quand plusieurs étages d'aubes ont le calage variable, il est fréquent qu'un seul actionneur les commande tous. Le reste du dispositif est multiplié par le nombre d'étages, les barres de synchronisation soit aboutissent toutes à l'actionneur, soit forment une chaîne passant par les guignols. Un tel dispositif n'autorise que des commandes simples des étages d'aubes, où la rotation des aubes est plus ou moins une fonction linéaire du déplacement relatif du vérin. Cela n'est pas toujours souhaitable, d'autant moins que quand plusieurs étages d'aubes sont commandés par un même moyen actionneur, il peut être souhaitable de les commander successivement, ou par des lois de commande complètement différentes, afin d'obtenir le meilleur réglage du turboréacteur pour les différents régimes considérés.

Le document US 3 083 892 A décrit un dispositif où la tige du vérin est reliée à une came qu'elle fait tourner. La came porte une rainure dans laquelle est engagé un ergot d'une tige servant à la commande de l'anneau de synchronisation. Il est ainsi possible d'imposer des lois de commande non linéaires, sinusoïdales par exemple, entre la tige du vérin et l'anneau de synchronisation. Un étage d'aubes unique est commandé par le moyen précité de la came tournante et par quelques autres qui n'ont pas de rapport avec l'invention.

La came tournante est ajoutée seulement pour obtenir la loi de commande non linéaire. Elle devrait probablement comporter une grande superficie pour loger une rainure permettant des lois de commande irrégulière ou de grande amplitude. La commande différente de deux étages d'aubes par un moyen actionneur unique n'est pas résolue par ce brevet. La came tournante ressemble par sa forme à un guignol, et l'adaptation d'une rainure et d'un ergot y coulissant dans un guignol existant serait désavantageuse pour commander plusieurs étages à la fois, l'accroissement de la superficie des guignols étant problématique en raison de leur proximité sur le carter. Enfin, les efforts importants devant se développer dans le guignol découragent de l'affaiblir par une rainure longue. L'invention est relative à un dispositif permettant un calage à lois non linéaires et différentes de plusieurs étages d'aubes à la fois par un dispositif également différent de celui de l'art antérieur précité.

Le document US-A-3 066 488 est relatif à un ensemble de calage variable comprenant un carter et un dispositif de calage variable de deux étages d'aubes de stator, disposé sur le carter et comprenant un mécanisme actionneur et, pour chacun des étages, un guignol pivotant sur un axe du carter et une bielle de commande de l'étage reliée à une branche du guignol, une barre de synchronisation étant reliée à une autre branche d'au moins un des guignols pour l'entraîner, la barre de liaison étant reliée au guignol qu'elle entraîne par une liaison à rainure et ergot coulissant dans la rainure L'invention est caractérisée en ce qu'une des barres de synchronisation est reliée au carter par une liaison à rainure et ergot coulissant dans la rainure.

L'invention sera maintenant décrite au moyen des figures suivantes :
- la figure 1 illustre le mécanisme ;
- la figure 2 est une vue de détail ; et
- les figures 3a, 3b et 3c illustrent une loi de commande possible.

Le système considéré dans son ensemble apparaît à la figure 1. Un carter de turboréacteur porte la référence 1 ; des aubes (dont une seule est représentée) 2 sont montées à l'intérieur sur des pivots extérieurs 3 traversant le carter 1 et sur des pivots intérieurs non représentés et unis par un anneau de liaison ; chacune des aubes 2 est réglée par le dispositif qu'on va maintenant décrire. Il comprend des leviers 4 montés sur les pivots extérieurs 3, des anneaux de synchronisation 5 associés chacun à un étage des aubes 2, s'étendant à côté de ceux-ci et auxquels les extrémités des leviers 4 sont montés de façon rotative, des bielles 6 de commande qui sont des ridoirs à vis et qui s'étendent tangentiellement aux anneaux 5, et comme on le montre à la figure 2, des guignols 7 et 8 auxquels les extrémités des bielles 6 opposées aux anneaux de synchronisation 5 sont montées de façon rotative, une barre de synchronisation 9 et un vérin 10 ayant une tige 11 actionnant un des guignols 7 et dont le corps est monté sur un boîtier 12 du carter 1, de façon pivotante autour d'un tourillon 13. La barre de synchronisation 9 unit deux branches 15 et 16 des guignols 7 et 8 en leur étant articulée, lesdites branches 15 et 16 étant opposées à des branches 17 et 18 auxquelles les bielles 6 sont articulées ; le guignol 7 comprend encore une branche 19 à laquelle la tige 11 est articulée pour commander le mouvement de l'ensemble du mécanisme. Enfin, les guignols 7 et 8 sont montés tournants sur le boîtier 12, autour d'axes 20 et 21 parallèles entre eux.

Les mouvements de la tige 11 provoquent une rotation du guignol 7, et une autre du guignol 8 par la barre de synchronisation 9 ; les rotations des guignols 7 et 8 meuvent à leur tour les bielles 6, les anneaux 5, les leviers 4 et les aubes 2 en les faisant tourner de la quantité voulue, la loi de commande dépendant en particulier des longueurs et des angles des branches 15, 16, 17 et 18.

Selon l'invention, la barre de synchronisation 9 est garnie d'un ergot 22 qui pénètre dans une rainure 23 creusée dans le boîtier 12. De plus, une seconde rainure 26 est opérée dans le second guignol 8 pour recevoir un ergot 27 à l'extrémité de la barre de synchronisation 9.

Une patte 25 fixée au boîtier 12, utilisée déjà pour soutenir les pivots des guignols 7 et 8 du côté opposé au boîtier 12 proprement dit, porte aussi une réplique 24 de la rainure 23, dans laquelle pénètre une autre portion de l'ergot 22 afin de compléter le guidage de la barre de synchronisation 9.

La direction de la barre de synchronisation 9 est imposée à toutes les positions de déploiement de la tige 11 du vérin 10 par la rainure 23. Les angles de rotation des guignols 7 et 8 varient de valeurs différentes. La rainure 23 a une forme et une direction déterminées pour donner la loi de commande souhaitée pour l'étage d'aubes associé au second guignol 8. Il est important de remarquer que, grâce à la longueur de levier procurée par la barre de synchronisation 9, de petits écarts de la rainure 23 peuvent produire de grandes variations d'angle du second guignol 8. La seconde rainure 26 a pour fonction de rétablir l'isostaticité du mécanisme tout en contribuant à définir la loi de commande. Une seconde rainure 26 courte, n'étendant pas le second guignol 8, sera souvent suffisante. Les figures 3a, 3b et 3c illustrent une situation ou l'ergot 27 d'extrémité de la barre de synchronisation 9 est proche d'une même extrémité de la seconde rainure 26 aux positions extrêmes de la tige 11 du vérin 10 (aux figures 3a 3c), alors qu'il est proche de l'extrémité opposée de la seconde rainure 26 pour un déploiement moyen de la tige 11 (figure 3b).

La loi de commande dépend en général d'un grand nombre de facteurs, essentiellement des directions et formes des rainures 23 et 26 et de leurs positions par rapport aux guignols 7 et 8. Dans l'exemple considéré ici, on peut distinguer deux étapes principales du mouvement. Dans la première, entre les états des figures 3a et 3b, la première rainure 23 est d'abord à peu près parallèle au trajet du point d'articulation de la barre de synchronisation 9 au premier guignol 7, de sorte que la barre de synchronisation 9 s'abaisse sans beaucoup changer d'inclinaison ; mais la direction de la seconde rainure induit une rotation plus importante du second guignol 8 que celle du premier guignol 7 à mesure que l'ergot 27 se déplace dans la seconde rainure 26.

Dans la seconde étape du mouvement, de la figure 3b à la figure 3c, l'obliquité de la première rainure 23 est insuffisante pour empêcher un redressement notable de la barre de synchronisation 9, qui s'accompagne d'un changement d'inclinaison qui diminue la rotation du second guignol 8. A l'état final de la figure 3c, le mouvement de ce second guignol 8 est moins important que celui du premier guignol 7.

L'invention pourrait être mise en oeuvre dans d'autres situations, et notamment pour commander un nombre plus grand d'étages d'aubes. Elle serait alors mise en oeuvre en un nombre conséquent de barres de synchronisation. Ces barres de synchronisation pourraient, d'après les dispositifs existants, soit être successives, c'est-à-dire relier les guignols voisins et s'étendre en chaîne, soit être parallèles et s'étendre jusqu'à un guignol commun ou même jusqu'à l'élément actionneur lui-même. Cela est sans conséquence pour l'invention.

## Revendications

1. Ensemble de calage variable comprenant lé carter (1) et un dispositif de calage variable de deux étages d'aubes (2) de stator, disposé sur un carter (1) et comprenant un mécanisme actionneur et, pour chacun des étages, un guignol (7, 8) pivotant sur un axe (20, 21) du carter, et une bielle (6) de commande de l'étage reliée à une branche du guignol, une barre de synchronisation (9) étant reliée à une autre branche d'un au moins des guignols pour l'entraîner, la barre de synchronisation étant reliée au guignol qu'elle entraîne par une autre liaison à rainure (26) et ergot (27) coulissant dans la rainure, **caractérisé en ce que** la barre de synchronisation est reliée au carter par une liaison à rainure (23) et ergot (22) coulissant dans la rainure.

2. Stator équipé d'un ensemble de calage variable selon la revendication 1.

3. Turbomachine équipée d'un stator selon la revendication 2.

## Claims

1. Variable pitch assembly comprising the casing (1) and a variable pitch device having two stator blade stages (2) placed on a casing (1) and comprising an actuator mechanism and, for each of the stages, a bellcrank (7, 8) pivoting on an axis (20, 21) of the casing, and a control rod (6) of the stage connected to a branch of the bellcrank, a synchronization bar (9) being connected to another branch of at least one of the bellcranks in order to drive the same, the synchronization bar being connected to the bellcrank which it drives by another groove connection (26) and pin (27) sliding in the groove, **characterized in that** the synchronization bar is connected to the casing by a groove connection (23) and pin (22) sliding in the groove.

2. Stator equipped with a variable pitch assembly according to claim 1.

3. Turboshaft machine equipped with a stator according to claim 2.

## Patentansprüche

1. Anordnung zum (variablen) Verstellen, umfassend: das Gehäuse (1) und eine Verstelleinrichtung für zwei Stufen von Stator-Schaufeln (2), welche auf einem Gehäuse (1) angeordnet ist, und einen Betätigungs-Mechanismus, und, für jede der Stufen, eine um eine Achse (20, 21) des Gehäuses schwenkbare Hebelvorrichtung (7, 8), und eine Pleuelstange (6) zum Steuern der mit einem Arm der Hebelvorrichtung verbundenen Stufe umfassen, wobei ein Synchronisier-Stab (9) mit einem anderen Arm von zumindest einer der Hebelvorrichtungen verbunden ist, um diesen zu bewegen, wobei der Synchronisier-Stab mit der Hebelvorrichtung, welche er bewegt, durch eine andere Verbindung mit Nut (26) und in der Nut gleitendem Zapfen (27) verbunden ist,
**dadurch gekennzeichnet, dass** der Synchronisier-Stab mit dem Gehäuse mittels einer Verbindung mit Nut (23) und in der Nut gleitendem Zapfen (22) verbunden ist.

2. Stator, welcher mit einer Anordnung zum (variablen) Verstellen gemäß Anspruch 1 ausgestattet ist.

3. Turbinen-Triebwerk, welches mit einem Stator gemäß Anspruch 2 ausgestattet ist.
